# EUROPÄISCHE PATENTSCHRIFT

(11) **EP 4 194 386 B1**
(45) Veröffentlichungstag und Bekanntmachung des Hinweises auf die Patenterteilung: **18.06.2025**
(21) Anmeldenummer: 21213149.4
(22) Anmeldetag: 08.12.2021
(51) Int. Cl.: B66B 1/34

(54) **SENSORSYSTEM FÜR EINE AUFZUGSANLAGE**
SENSOR SYSTEM FOR AN ELEVATOR SYSTEM
SYSTÈME DE CAPTEUR POUR UNE INSTALLATION D'ASCENSEUR

(43) Veröffentlichungstag der Anmeldung: 14.06.2023
(73) Patentinhaber: Elgo Batscale AG, 9496 Balzers (LI)
(72) Erfinder: ROHR, Stephan, 9495 Triesen (LI)
(74) Vertreter: Patent- und Rechtsanwälte Behrmann Wagner PartG mbB

(56) Entgegenhaltungen:
- EP-A1- 3 915 911
- WO-A1-2016/096824
- WO-A2-2013/057215

## Beschreibung

Die vorliegende Erfindung betrifft ein Sensorsystem für die Positionserfassung eines entlang eines Aufzugsschachts verfahrbaren Fahrkorbs einer Aufzugsanlage, eine Aufzugsanlage mit einem erfindungsgemäßen Sensorsystem sowie ein Kalibrierungsverfahren für ein erfindungsgemäßes Sensorsystem.

Vorrichtungen zur Positionsbestimmung eines Fahrkorbs einer Aufzugsanlage sind aus dem Stand der Technik allgemein bekannt. Die bekannten Vorrichtungen nutzen für die Positionsbestimmung des Fahrkorbs ein längs des Aufzugsschachts verlegtes Messband mit einer Positionskodierung, die sich durch eine am Fahrkorb angeordnete und zusammen mit dem Fahrkorb verfahrbare Sensoreinheit auslesen lässt. Die Positionskodierung des Messbands kann dabei permanentmagnetisierte oder temporär magnetisierte Bereiche umfassen, welche von der zugeordneten Sensoreinheit durch entsprechende Sensorik wie beispielsweise einen oder mehrere Hall-Sensoren auslesbar bzw. abtastbar ist.

In diesem Zusammenhang offenbart die EP 3 736 540 A1 beispielsweise ein Sensorsystem für die Positionserfassung eines entlang eines Fahrschachts verfahrbaren Fahrkorbs einer Aufzugsanlage. Dieses umfasst ein Messband aus einem ferromagnetischen Material, Magnetfelderzeugungsmittel zur abschnittsweisen, temporären Magnetisierung des Messbands, sowie eine Sensoreinheit zum Erfassen von Veränderungen eines erzeugten temporären Magnetfelds. Die Sensoreinheit ist zusammen mit den Magnetfelderzeugungsmitteln am Fahrkorb gegenüberliegend zum stationären Messband angeordnet. Die Magnetfelderzeugungsmittel erzeugen ein temporäres Magnetfeld, das auch das gegenüberliegende Messband abschnittsweise durchsetzt und dort zum Ausbilden eines magnetischen Flusses führt, welcher durch die Positionskodierung beeinflusst wird und durch die Sensoreinheit abtastbar ist. Hierbei kann eine aktuelle Position des Fahrkorbs aus dem Messband kontaktlos ausgelesen werden.

Aus der WO 2013/057215 A2 ist eine Vorrichtung zur Positionserfassung einer Aufzugkabine bekannt. Die Vorrichtung umfasst eine Sensoreinheit und eine Auswerteeinheit nach dem Oberbegriff des Anspruchs 1.

Die EP 3 915 911 A1 beschreibt ein System und ein Verfahren zur Auswertung der Bewegung einer Aufzugskabine innerhalb eines Aufzugschachts basieren auf mittels eines Drehgebers oder eines Beschleunigungssensors erfasster Daten.

Aus der WO 2016/096823 A1 ist eine Einrichtung und ein Testverfahren zum Testen eines Senders einer ersten Funkkommunikationsvorichtung oder eines Empfängers einer zweiten Funkkommunikationsvorichtung bekannt. Die erste und die zweite Funkkommunikationsvorichtung teilen ein Frequenzband, nutzen jedoch nicht dasselbe Kommunikationsprotokoll.

Derartige Sensoreinheiten für eine Aufzugsanlage, welche zum Zusammenwirken mit einem entsprechenden Messband ausgebildet sind, umfassen üblicherweise wenigstens einen, bevorzugt mehrere Hall-Sensoren zur Erfassung eines jeweils an einer Messbandlängsposition ausgebildeten Magnetfelds bzw. entsprechenden Magnetfeldlinien. Die Hall-Sensoren wandeln dabei ein erfasstes magnetisches Feld in ein ausgangsseitiges Analogsignal um, welches dann über analoge Komparatoren der Sensoreinheit in ein Positionssignal für eine mit der Sensoreinheit verbundene Steuerung wandelbar ist.

Die bekannten Sensorsysteme weisen hinsichtlich ihrer Signalqualität und Signalauswertung jedoch erhöhte Anforderungen auf, wodurch sich insbesondere eine geringere Ablesetoleranz und somit erhöhte Anforderungen hinsichtlich einer präzisen Relativanordnung der zusammenwirkenden Bauteile des Sensorsystems, insbesondere des Messbands und der zugehörigen Sensoreinheit ergeben. Ferner müssen dabei auch die im Sensorsystem eingesetzten Komponenten eine geringe Toleranz aufweisen, was die Kosten der bekannten Sensorsysteme durch vorgelagerte notwendige Prüf- und Anpassungsprozesse weiter erhöht.

Der vorliegenden Erfindung liegt daher die Aufgabe zugrunde, die aus dem Stand der Technik bekannten Nachteile zu adressieren und wenigstens teilweise auszuräumen. Insbesondere ist es Aufgabe der vorliegenden Erfindung, ein verbessertes Sensorsystem zur Positionserfassung bereitzustellen, welches insbesondere eine optimierte Signalerzeugung zur Positionserfassung ermöglicht.

Die Aufgabe wird durch das Sensorsystem nach den Merkmalen des Anspruchs 1 gelöst. Vorteilhafte Weiterbildungen der Erfindung sind in den Unteransprüchen beschrieben. Die vorliegende Erfindung adressiert zudem weitere Probleme bzw. stellt die Lösung zu weiteren Aufgaben dar, wie aus der nachfolgenden Beschreibung hervorgeht.

In einem ersten Aspekt betrifft die vorliegende Erfindung ein Sensorsystem für die Positionserfassung eines entlang eines Aufzugsschachts verfahrbaren Fahrkorbs einer Aufzugsanlage, umfassend ein vertikal des Aufzugsschachts anordenbares, sich in einem montierten Zustand entlang einer Längsrichtung erstreckendes Messband mit einer durch eine Materialveränderung ausgebildeten Positionskodierung und eine in dem montierten Zustand am Fahrkorb anordenbare Sensoreinheit, die zum eingangsseitigen Erfassen eines durch die Positionskodierung beeinflussten oder bewirkten Magnetfeldes, insbesondere eines magnetischen Streufeldes, und zum daraus ausgangsseitig Erzeugen wenigstens eines Analogsignals ausgebildet ist, wobei das Sensorsystem eine Wandlereinheit zum Umwandeln des wenigstens einen Analogsignals in ein Digitalsignal und eine Kalibrierungseinheit umfasst, wobei die Kalibrierungseinheit so ausgebildet ist, dass das Digitalsignal durch eine statische Kalibrierung und/oder eine dynamische Kalibrierung veränderbar ist.

Das Messband umfasst eine Positionskodierung, die insbesondere durch eine vom Messband umfasste Materialveränderung ausgebildet ist. Die Materialveränderung kann hierbei eine in einen Messbandgrundkörper eingebrachte vorzugsweise in Längsrichtung variierende Permanentmagnetisierung in Form von Nord- und Südpolen sein, welche eine Positionskodierung abbilden. Hierbei erzeugt bzw. bewirkt die Positionskodierung mittels eingebrachter Permanentmagnetisierung abhängig von einem jeweils eingebrachten Pol an der jeweiligen Messbandlängsposition ein jeweiliges Magnetfeld.

Alternativ hierzu und besonders bevorzugt umfasst die Materialveränderung eine Mehrzahl von in einem Messbandgrundkörper aus ferromagnetischem Material, insbesondere Stahl, eingebrachte Ausnehmungen. Diese variieren vorzugsweise in Messbandlängsrichtung und bilden eine vordefinierte und an sich bekannte Positionskodierung ab. Die Sensoreinheit umfasst hierbei vorzugsweise Magnetfelderzeugungsmittel zur abschnittsweisen und temporären Magnetisierung des Messbands, derart, dass im Messband vorzugsweise entlang einer Messbandquerrichtung ein magnetischer Fluss ausgebildet wird. Der magnetische Fluss bzw. das sich jeweils ausbildende Magnetfeld wird durch die Materialveränderung bzw. die Positionskodierung im Messband beeinflusst und führt zum Ausbilden eines magnetischen Streufeldes, das außerhalb des Messbands verläuft und durch die damit zusammenwirkende Sensoreinheit, insbesondere berührungslos, erfassbar ist.

Die Sensoreinheit wandelt dann das am Eingang der Sensoreinheit anliegende magnetische Feld, insbesondere das magnetische Streufeld, in ein am Ausgang der Sensoreinheit abgreifbares Analogsignal um. Bevorzugt bildet das Analogsignal einen jeweiligen Verlauf eines erfassten magnetischen Feldes, insbesondere des magnetischen Streufelds, ab. Durch das Auswerten des Analogsignals lässt sich somit die Positionskodierung auslesen und insbesondere eine absolute Positionsbestimmung des Fahrkorbs innerhalb des Aufzugsschachts realisieren.

Erfindungsgemäß ist es vorgesehen, dass das Sensorsystem eine Wandlereinheit zum Umwandeln des Analogsignals in ein Digitalsignal umfasst. Das Digitalsignal wird im Rahmen der vorliegenden Erfindung durch eine Vielzahl von diskreten Einzelwerten ausgebildet, die den zeitlichen Verlauf des Analogsignals durch diskrete Einzelwerte abbilden. Die Wandlereinheit ist bevorzugt als ein ADC-Wandler ausgebildet, um die Wandlereinheit durch ein allgemein erprobtes und somit zuverlässiges Standard-Bauteil auszubilden.

Die erfindungsgemäße Kalibrierungseinheit ermöglicht nun vorteilhaft, dass das abgetastete Digitalsignal durch eine statische Kalibrierung und/oder durch eine dynamische Kalibrierung veränderbar und somit optimiert und/oder korrigiert werden kann.

Unter einer statischen Kalibrierung wird im Rahmen der vorliegenden Erfindung ein Verfahren verstanden, bei dem das Digitalsignal mit einem Referenzsignal eines Referenzsystems verglichen wird. Aus der Differenz zwischen dem Digitalsignal und dem Referenzsignal wird dann beispielsweise ein statischer Kalibrierungswert bestimmt. Bei diesem statischen Kalibrierungswert handelt es sich insbesondere um einen Gleichwert für eine positive oder negative Nullpunktverschiebung. Ergänzend oder alternativ ist es bevorzugt, wenn der Kalibrierungswert durch einen Verstärkungswert für eine lineare, insbesondere proportionale, Anpassung des Digitalwerts realisiert ist. Bevorzugt erfolgt die statische Kalibrierung nur einmalig, insbesondere im Rahmen einer Inbetriebnahme einer Aufzugsanlage und/oder erfordert das manuelle Aktivieren durch eine Servicekraft. Weiter bevorzugt steht die Sensoreinheit beim Durchführen der statischen Kalibrierung nicht in Wirkkontakt mit dem Messband.

Unter einer dynamischen Kalibrierung wird im Rahmen der vorliegenden Erfindung ein Verfahren verstanden, bei dem einzelne diskrete Werte des Digitalsignals miteinander verglichen werden, um daraus einen dynamischen Offset-Wert zu bestimmen. Bei diesem dynamischen Offset-Wert handelt es sich bevorzugt um einen Gleichwert für eine positive oder negative Nullpunktverschiebung und/oder um einen Verstärkungswert für eine lineare, insbesondere proportionale, Anpassung des Digitalsignals. Bevorzugt erfolgt die dynamische Kalibrierung mehrmalig im Rahmen eines regulären Betriebs einer Aufzugsanlage. Weiter bevorzugt steht die Sensoreinheit beim Durchführen der dynamischen Kalibrierung in Wirkkontakt mit dem Messband, um somit sämtliche Komponenten des Sensorsystems mit zu berücksichtigen. Bevorzugt ist für die dynamische Kalibrierung kein Referenzsystem erforderlich. Vielmehr erfolgt eine Auswertung und/oder Verarbeitung von Messwerten, insbesondere von Einzelwerten des Digitalsignals, anhand von benachbarten und/oder vergangenen Einzelwerten des Digitalsignals.

In einer bevorzugten Ausführungsform ist die Kalibrierungseinheit derart ausgebildet, dass die statische Kalibrierung das Bestimmen eines statischen Offset-Wertes und/oder das Bestimmen eines statischen Gain-Wertes umfasst. Durch die statische Kalibrierung können fertigungsbedingte Toleranzen des Sensorsystems erfasst werden, um das Digitalsignal dann entsprechend zu kompensieren und Abweichungen zwischen dem erzeugten Digitalsignal und dem Referenzsystem zunächst zu erkennen und dann auch auszugleichen.

Vorteilhaft lässt sich die Signalqualität verbessern und das Sensorsystem robuster gegenüber Toleranzen der verbauten Komponenten und/oder gegenüber negativen Einflüssen, wie insbesondere einer Temperaturdrift, ausgestalten. Unter einer Temperaturdrift wird insbesondere eine ungewollte zeitliche Veränderung im physikalischen Verhalten der verbauten Komponenten oder Bauelemente durch Einwirken der Temperatur verstanden.

Unter dem statischen Offset-Wert wird ein Gleichwert oder ein Versatz des Digitalsignals verstanden, durch den es zu einer positiven oder negativen Nullpunktverschiebung des Digitalsignals kommt. Vorteilhaft lässt sich damit eine, insbesondere von den Magnetfelderzeugungsmitteln verursachte, Asymmetrie im ausbildbaren Magnetfeld kompensieren. Vorteilhaft führt dies dann dazu, dass das Sensorsystem robuster gegenüber einer Verschiebung des Messbands aus der zentrischen Referenzposition ausgestaltet werden kann. Einflüsse, die sich negativ auf die Signalqualität auswirken, können insbesondere entstehen durch ein ungleichmäßig ausgebildetes Magnetfeld, insbesondere in der bevorzugten Ausgestaltung der Magnetfelderzeugungsmittel durch zwei Permanentmagnete, die eine unterschiedliche Magnetisierung aufweisen, und/oder eine schräge, insbesondere winklige Relativanordnung der Sensoreinheit zum Messband, was sich auch durch die Ausbildung eines unsymmetrischen Magnetfelds auswirken kann, und/oder durch einen alterungsbedingten Verschleiß einer Führungsschiene, die für eine definierte Positionierung und/oder Ausrichtung des Messbands relativ zur Sensoreinheit vorgesehen ist, wobei sich der Verschleiß durch insbesondere durch ein seitliches Eingraben des Messbands in die Führungsschiene äußert.

Unter einem statischen Gain-Wert wird im Rahmen der vorliegenden Erfindung eine Verstärkung, insbesondere ein Verstärkungsfaktor verstanden, mit dem die diskreten Einzelwerte des Digitalsignals beaufschlagt werden. Durch den statischen Gain-Wert kommt es zu einer betragsabhängigen Anpassung der diskreten Einzelwerte des Digitalsignals, um negative Einflüsse zu kompensieren.

Vorteilhaft wird das Sensorsystem damit robuster gegenüber einer spielbehafteten Führung des Messbands und/oder gegenüber Vibrationen, die während des Fahrbetriebs des Fahrkorbs entstehen und/oder gegenüber negativen Einflüssen von Alterungsprozessen oder Temperaturdriften der verbauten Komponenten.

Mit anderen Worten werden auch Abweichungen in der Positionierung der Komponenten des Sensorsystems, also Variationen bezüglich der Relativanordnung der Komponenten des Sensorsystems, erkannt, um somit ein Sensorsystem individuell, also bezüglich der toleranzbehafteten Eigenschaften der verbauten Komponenten und einer realisierten (Real-)Positionierung oder relativen Anordnung der verbauten Komponenten zu kompensieren. Vorteilhaft können somit herstellungsbedingte Toleranzen der Komponenten und/oder im Sensorsystem verbauter Bauteile, insbesondere ausgebildet durch unterschiedliche physikalische oder elektrische Eigenschaften, sowie Abweichungen von einer Referenzposition der Komponenten kompensiert werden, um eine bezüglich der Signalqualität verbesserte Messwerterfassung zu realisieren.

Ferner ist es im Rahmen dieser bevorzugten Ausgestaltung weiterbildend vorgesehen, dass die statische Kalibrierung vom Sensorsystem zu einem Zeitpunkt durchgeführt wird, in dem die Sensoreinheit nicht in Wirkkontakt zu dem Messband steht. Die statische Kalibrierung wird somit bevorzugt im Rahmen von Montage- und/oder Inbetriebnahmearbeiten des Sensorsystems zu einem Zeitpunkt durchgeführt, in dem das Sensorsystem bereits am Fahrkorb installiert wurde, allerdings noch nicht in Wirkkontakt mit dem Messband steht. Das Messband ist zu diesem Zeitpunkt entweder noch nicht im Aufzugsschacht verlegt oder ist im Aufzugsschacht in einem Bereich angeordnet, in dem es nicht zu einem Magnetisieren des Messbands durch die Magnetfelderzeugungsmittel kommt.

Weiterbildend ist es vorgesehen, dass die Kalibrierungseinheit so ausgebildet ist, dass die dynamische Offset-Korrektur das Bestimmen eines dynamischen Offset-Wertes aus einer zuvor erfassten und gespeicherten Messreihe und/oder Messhistorie vergangener, insbesondere alter, diskreter Einzelwerte des Digitalsignals umfasst. Bevorzugt bilden die Einzelwerte der Messreihe den zeitlichen Verlauf des magnetischen Streufeldes positionsabhängig ab. Weiter bevorzugt umfasst die Messreihe Einzelwerte, die den zeitlichen Verlauf beim Verfahren des Fahrkorbs, insbesondere bereichsweise, abbilden. Bevorzugt erstrecken sich die verschiedenen Bereiche zueinander unmittelbar benachbart auf dem Messband in Längsrichtung. Weiter bevorzugt können sich zwei benachbarte Bereiche auch abschnittsweise überlappen, um somit in Bezug auf das Messband einen gemeinsamen Übergangsabschnitt auszubilden. In einem Übergangsabschnitt können die erfassten Einzelwerte des Digitalsignals somit in der Messreihe eines ersten Bereichs und in der Messreihe eines zweiten Bereichs enthalten sein.

Die erzeugten diskreten Einzelwerte werden bevorzugt in einer Messreihe abgespeichert, wobei diese Einzelwerte dann für die Durchführung der dynamischen Offset-Korrektur verarbeitet werden. Hierbei kommt es bevorzugt zu einer Auswahl von bestimmten Einzelwerten, insbesondere zunächst zu einer Bestimmung der Minimal- und Maximalwerte der Messreihe, die dann so mathematisch verarbeitet werden, dass sich daraus der dynamische Offset-Wert bestimmen lässt. Eine entsprechende mathematische Verarbeitung kann eine Mittelwertbildung, insbesondere eine gleitende Mittelwertbildung, umfassen.

Die dynamische Kalibrierung wird erst dann ausgeführt, wenn das Messband in Wirkkontakt zu der Sensoreinheit steht. Ferner wird die dynamische Kalibrierung bevorzugt mehrfach durchgeführt, um negative Einflüsse auf das Digitalsignal, die insbesondere alterungsbedingt entstehen, zu kompensieren. Ferner ist es bevorzugt vorgesehen, wenn die dynamische Kalibrierung auf einem Digitalsignal basiert, das während des Verfahrens des Fahrkorbs aus dem Messband generiert wurde.

Eine aus diskreten Einzelwerten des Digitalsignals gebildete Messreihe kann somit aus Einzelwerten des Digitalsignals bestehen, die alle aus unterschiedlichen Längspositionen des Messbands realisiert wurden. Insbesondere durch eine bereichsweise Bestimmung der Minimal- und Maximalwerte des Digitalsignals kann es somit zu einer Mittelwertbildung für die Bestimmung des dynamischen Offset-Wertes kommen. Die dynamische Kompensation ermöglicht somit bevorzugt den negativen Einfluss eines im Aufzugsschacht unter Umständen leicht schräg verlegten und/oder sich beispielsweise aufgrund eines Gebäudesetzverhaltens über die Gesamtlänge hinsichtlich einer korrekten Vertikalausrichtung leicht variierenden Messbands zu kompensieren. Weiterbildend kann auch der negative Einfluss des Eingrabens des Messbands in eine, insbesondere aus einem Kunststoffmaterial ausgebildete Führungsschiene, die für das Ausrichten des Messbands relativ zur Sensoreinheit ausgebildet ist, verringert werden.

Ferner ist es weiterbildend vorgesehen, dass die Kalibrierungseinheit so ausgebildet ist, dass die Messreihe 10, bevorzugt 100, weiter bevorzugt 1000 Einzelwerte der Digitalsignale umfasst.

Die Messreihe basiert ferner bevorzugt auf Werten, die während des Fahrbetriebs des Fahrkorbs erzeugt wurde. Anders ausgedrückt, beim Generieren der Einzelwerte liegt bevorzugt eine Relativbewegung zwischen Messband und Sensoreinheit vor.

Gemäß einer bevorzugten Weiterbildung des Sensorsystems ist die Kalibrierungseinheit derart ausgebildet, dass die dynamische Offset-Korrektur zyklisch zu statischen oder festen, insbesondere festgelegten, oder, insbesondere festlegbaren, variablen Zeitintervallen ausführbar ist. Wie bereits erwähnt lassen sich somit Alterungsprozesse, die das Sensorsystem negativ beeinflussen, erfassen und entsprechend kompensieren. Vorteilhaft wird das Sensorsystem damit robuster gegenüber störenden Einflüssen, wie etwa einer Veränderung in der Relativanordnung zwischen Messband und Sensoreinheit. Vorteilhaft lassen sich somit auch die Wartungsintervalle der Aufzugsanlage vergrößern, da der durch Verschleiß verursachte negative Einfluss auf das Sensorsystem erfasst und kompensiert werden kann.

Weiterbildend ist es zudem vorgesehen, dass die Kalibrierungseinheit so ausgebildet ist, dass bei der dynamischen Offset-Korrektur, also beim Bestimmen des dynamischen Offset-Wertes, die aktuelle Vertikalposition des Fahrkorbs im Aufzugsschacht berücksichtigt wird.

Anders ausgedrückt erfolgt somit weiterbildend die dynamische Offset-Korrektur positionsabhängig, um für eine bestimmte Längsposition des Fahrkorbs im Aufzugsschacht durch das Verarbeiten von für diese Position gespeicherten Messwerten aus einer Messhistorie eine Veränderung des Digitalsignals an dieser konkreten Längsposition über die Betriebszeit zu erfassen.

Gemäß einer weiteren bevorzugten Ausgestaltung der vorliegenden Erfindung ist es vorgesehen, dass die Kalibrierungseinheit so ausgebildet ist, dass die dynamische Offset-Korrektur bezüglich der Längsrichtung des Aufzugsschachts bereichsweise bestimmt und/oder berechnet wird, wobei ein erster Bereich in Längsrichtung unmittelbar benachbart zu wenigstens einem zweiten Bereich ausgebildet ist oder wobei ein erster Bereich und ein bezüglich der Längsrichtung unmittelbar benachbarter zweiter Bereich sich abschnittsweise überlagern.

Vorteilhaft lassen sich somit negative Einflüsse durch eine außerhalb einer vordefinierten Vertikalausrichtung liegende, insbesondere gegenüber einer zur Vertikalausrichtung schrägen Anordnung des Messbands im Aufzugsschacht durch die Kalibrierungseinheit kompensieren. Hierbei wird die Toleranz des Sensorsystems hinsichtlich der Relativausrichtung von Sensoreinheit und Messband deutlich erhöht und gleichzeitig eine effektive Positionserfassung ermöglicht.

Weiterbildend ist es in diesem Zusammenhang vorgesehen, wenn die Erstreckung und/oder Länge der einzelnen vordefinierten Bereiche in Längsrichtung in Abhängigkeit der Größenordnung eines möglichen negativen Einflusses gewählt wird. Ist ein erster Winkel, insbesondere ein Abweich- und/oder Differenzwinkel, zwischen Messbandlängserstreckungsrichtung und Vertikalachse eines ersten Sensorsystems somit kleiner als ein zweiter Winkel, insbesondere Abweich- und/oder Differenzwinkel, zwischen Messband und Vertikalachse eines zweiten Sensorsystems, führt dies dazu, dass die Bereiche im ersten Sensorsystem länger gewählt werden als beim zweiten Sensorsystem. Auch dies führt zu einer vorteilhaften Optimierung des Sensorsystems, um dieses robuster gegenüber Störeinflüssen auszugestalten.

In diesem Zusammenhang ist es weiterbildend vorgesehen, dass die Kalibrierungseinheit derart ausgebildet ist, dass der dynamische Offset-Wert für jeden Bereich der wenigstens zwei Bereiche durch eine separate gleitende Mittelwertbildung der entsprechenden Digitalsignale bestimmt wird.

Vorteilhaft kann somit eine einfache Umsetzung der dynamischen Offset-Korrektur erzielt werden, da der dynamische Offset-Wert durch die gleitende Mittelwertbildung einfach für die einzelnen Bereiche bestimmt werden kann.

Besonders vorteilhaft ist es zudem, dass eine kontinuierliche Überlagerung der einzelnen Bereiche realisierbar ist, weshalb für sämtliche Positionen des Messbands durch die im gleitenden Mittelwert berücksichtigten benachbarten diskreten Werte eine positionsabhängige Korrektur erfolgen kann. Neben einer gleitenden Mittelwertbildung ist es weiterbildend auch vorgesehen, dass gleichwirkende mathematische Rechenoperationen zum Verarbeiten der Vielzahl der benachbarten Einzelwerte des Digitalsignals genutzt werden können.

Weiterbildend umfasst das Sensorsystem eine Ausgabeeinheit, die so ausgebildet ist, dass in Folge auf die dynamische Kalibrierung, insbesondere in Folge auf das Erfassen einer Über- oder Unterschreitung eines Schwellenwertes durch den dynamischen Gleichwert, ein Wartungssignal, insbesondere zum Beeinflussen eines Wartungsintervalls, erzeugbar ist.

Vorteilhaft umfasst das Sensorsystem hierfür Kommunikationsmittel, um das Wartungssignal an eine Zentrale oder einen Überwachungsdienst zu übermitteln. Vorteilhaft können somit die Wartungskosten reduziert und die Betriebszeiten der Aufzuganlage erhöht werden, da eine Wartung zu einem optimalen Zeitpunkt, insbesondere verzögert durchgeführt werden kann.

Ferner umfasst eine Weiterbildung des Sensorsystems eine Sensoreinheit mit wenigstens einem Hall-Element zum Erfassen des magnetischen Feldes. Durch das Verwenden des Hall-Elements zum Erfassen des Magnetfeldes kann vorteilhaft auf eine umfassend erprobte und kostengünstig beziehbare Sensoreinheit für die Magnetfeldbestimmung zurückgegriffen werden. Vorteilhaft führt dies zu geringen Materialkosten sowie einem zuverlässigen Betrieb des Sensorsystems.

Im Rahmen einer Weiterbildung ist es ferner vorgesehen, dass das Messband aus einem ferromagnetischen Material, insbesondere aus Stahl, ausgebildet ist und/oder dass die Magnetfelderzeugungsmittel Permanentmagnetmittel oder Elektromagnetmittel zum Magnetisieren des Messbands umfassen. Vorteilhaft lässt sich das Messband aus Stahl zu geringen Herstellungskosten anfertigen. Ferner weist Stahl eine hohe Zugfestigkeit auf, weshalb auch das Verwenden von langen Stahlbändern in hohen Gebäuden mit entsprechend langen Aufzugsschächten aufgrund der Robustheit des Stahlbands unproblematisch ist. Somit droht auch bei einer mechanischen Belastung des Stahlbands nicht unmittelbar das Zerreißen des Messbands. Ferner besitzt Stahl geringe Dehnungseigenschaften, was sich positiv auf die Signalerfassung, insbesondere auf die Signalqualität, auswirkt.

Ferner wird im Rahmen der vorliegenden Erfindung auch Schutz für eine Aufzugsanlage beansprucht, die einen zwischen wenigstens zwei Etagen in einem Aufzugsschacht verfahrbaren Fahrkorb sowie ein erfindungsgemäßes Sensorsystem in einem am Fahrkorb montierten Zustand umfasst. Das Messband erstreckt sich hierbei vertikal entlang des Aufzugsschachts und die Sensoreinheit ist am Fahrkorb derart angeordnet, dass das die Sensoreinheit mit dem Messband zur Positionserfassung zusammenwirken kann.

Darüber hinaus wird im Rahmen der vorliegenden Erfindung Schutz für ein Kalibrierungsverfahren beansprucht, wobei das Kalibrierungsverfahren für ein Sensorsystem zur Positionserfassung eines entlang eines Aufzugsschachts verfahrbaren Fahrkorbs einer Aufzugsanlage vorgesehen ist, wobei das Sensorsystem ein vertikal des Aufzugsschachts anordenbares, sich in einem montierten Zustand entlang einer Längsrichtung erstreckendes Messband mit einer durch eine Materialveränderung ausgebildeten Positionskodierung und eine in dem montierten Zustand am Fahrkorb anordenbare Sensoreinheit zum Zusammenwirken mit der Positionskodierung aufweist.

Erfindungsgemäß umfasst das Kalibrierungsverfahren die folgenden Verfahrensschritte: Zunächst erfolgt ein Erfassen von durch die Positionskodierung beeinflussten oder bewirkten Magnetfeldern mittels der Sensoreinheit und ein Erzeugen von wenigstens einem darauf basierenden Analogsignal. Erfindungsgemäß ist es nun vorgesehen, dass das wenigstens eine Analogsignal durch eine Wandlereinheit in ein Digitalsignal umgewandelt wird. Ferner folgt dann das erfindungsgemäße Verändern des Digitalsignals durch eine erfindungsgemäße Kalibrierungseinheit, um eine statische und/oder eine dynamische Kalibrierung durchzuführen.

Vorteilhaft wird durch die vorliegende Erfindung die Robustheit bzw. Toleranz des Sensorsystems gegenüber störenden Einflüssen deutlich verbessert bzw. optimiert und gleichzeitig eine effektive Positionserfassung des Fahrkorbs im Aufzugschacht ermöglicht.

Zur Vermeidung von Wiederholungen sollen vorrichtungsgemäß offenbarte Merkmale auch als verfahrensgemäß offenbart gelten und beanspruchbar sein. Ebenso sollen verfahrensgemäß offenbarte Merkmale auch als vorrichtungsgemäß offenbart gelten und beanspruchbar sein.

Weitere Vorteile, Merkmale und Einzelheiten der Erfindung ergeben sich aus den nachfolgenden Beschreibungen bevorzugter Ausführungsbeispiele sowie anhand der Zeichnungen.

Diese zeigen in
- **Fig. 1:**: eine schematisierte Seitenansicht einer bevorzugten Ausführungsform einer erfindungsgemäßen Aufzugsanlage;
- **Fig. 2:**: ein schematisches Blockdiagramm einer bevorzugten Ausführungsform des erfindungsgemäßen Sensorsystems;
- **Fig. 3:**: eine Draufsicht auf die Vorderseite des Messbands sowie die entsprechenden Signalverläufe von Analogsignal U_{Sense}, Digitalsignal Val_{ADC} sowie kompensierten Digitalsignal Val_{ADC_};
- **Fig. 4a, b:**: eine schematische Darstellung der Signalqualität ohne und mit der erfindungsgemäßen Kalibrierungseinheit; und in
- **Fig. 5:**: eine Querschnittdarstellung von Messband und zugeordneter Sensoreinheit zum Darstellen der möglichen Verschiebung in X- und Y-Richtung.

In **Fig. 1** ist eine Aufzugsanlage 100 mit einem erfindungsgemäßen Sensorsystem 1 schematisch dargestellt, welches gemäß einer ersten bevorzugten Ausführungsform der vorliegenden Erfindung ausgebildet ist. Die dargestellte Aufzugsanlage 100 weist einen in einem Aufzugschacht 102 verfahrbaren Fahrkorb 101 für einen Personen- und/oder Warentransport zwischen verschiedenen Etagen 103a, 103b, 103c, 103d auf.

Das erfindungsgemäße Sensorsystem 1 umfasst eine am Fahrkorb 101 festgelegte Sensoreinheit 4 und ein fest im Aufzugschacht 102 positioniertes Messband 2, um die aktuelle Vertikalposition des Fahrkorbs 101 im Aufzugsschacht 102 aus einer im Messband 2 ausgebildeten Positionskodierung 3 auszulesen.

Das im Aufzugsschacht 102 festgelegte Messband 2 erstreckt sich in einer Längsrichtung L längst zum vertikalen Aufzugsschacht 102 und ist an einem ersten Ende an einem unteren Fahrschachtboden und an einem zweiten Ende an einer oberen Fahrschachtdecke festgelegt. Jeder Etage 103a-d kann somit auf dem Messband 2 eine bestimmte Längsposition zugeordnet werden. Das Messband 2 ist bevorzugt aus einem ferromagnetischen Material, insbesondere aus Stahl, ausgebildet und umfasst eine zum Fahrkorb 101 ausgerichtete Vorderseite 13 mit einer Quererstreckung, die quer zur Längsrichtung L ausgebildet ist. Die im Messband 2 angeordnete Positionskodierung 3 ist durch eine Materialveränderung ausgebildet.

Wie in **Fig. 2** dargestellt, umfasst die Sensoreinheit 4 Magnetfelderzeugungsmittel 6, die im vorliegenden Ausführungsbeispiel durch einen ersten Elektromagneten 61 und einen zweiten Elektromagneten 62 ausgebildet sind. Alternativ können die Magnetfelderzeugungsmittel 6 entsprechend angeordnete Permanentmagnete, insbesondere Stabmagnete, umfassen. In einem montierten Zustand ist die Sensoreinheit 4 so an dem Fahrkorb 101 angeordnet, dass das Messband 2 im Wesentlichen in Draufsicht mittig zu dem ersten Elektromagneten 61 und dem zweiten Elektromagneten 62 angeordnet ist. Der erste Elektromagnet 61 und der zweite Elektromagnet 62 führen hierbei zu einer bereichsweisen und temporären Magnetisierung des Messbands 2 im jeweiligen Bereich des Messbands, welches zwischen den Magneten 61, 62 angeordnet ist bzw. verläuft, wobei ein magnetisches Streufeld in Abhängigkeit der Positionskodierung 3 außerhalb des Messbands 2 erzeugbar ist, das von der Sensoreinheit 4 erfasst und in ein Analogsignal 10 umgewandelt werden kann. Die Polarität der sich gegenüberliegenden Magnetfelderzeugungsmittel 6 ist hierbei vorzugsweise gegensätzlich ausgebildet. Beispielsweise liegen sich in Messbandquerrichtung ein Nordpol und ein Südpol gegenüber.

Ferner umfasst das Sensorsystem 1 eine Ausgabeeinheit 8, die dazu eingerichtet ist, ein Wartungssignal zu erzeugen, um einen Wartungsintervall der Aufzugsanlage 100 zu beeinflussen. Die Ausgabeeinheit 8 umfasst hierfür Kommunikationsmittel 12, die im vorliegenden Ausführungsbeispiel zum Ausbilden einer drahtlosen Kommunikationsverbindung mit einer zentralen Wartungseinheit, die nicht figürlich dargestellt ist, ausgebildet sind.

Die Sensoreinheit 4 ist zum Erfassen eines sich am Messband 2 ausbildenden Magnetfeldes und insbesondere eines magnetischen Streufelds ausgebildet und erzeugt daraus ein Analogsignal 10, das an einem Signalausgang der Sensoreinheit 4 abgreifbar ist und dessen Verlauf den zeitlichen Verlauf des magnetischen Streufeldes abbildet. Bevorzugt umfasst die Sensoreinheit 4 hierfür wenigstens ein Sensorelement 9, insbesondere ein Hall-Element, wobei aus dem detektierten Magnetfeld, insbesondere dem erfassten magnetischen Streufeld eine Hall-Spannung erzeugbar ist, die ausgangsseitig des Hall-Elements 9 als Analogsignal 10 abgreifbar ist.

Weiterhin umfasst die Sensoreinheit 4 eine mit dem Sensorelement 9 verbundene Wandlereinheit 5, die zum Umwandeln des Analogsignals 10, insbesondere der Hall-Spannung, in ein Digitalsignal 11 ausgebildet ist. Im vorliegenden Ausführungsbeispiel ist die Wandlereinheit 5 durch einen Analog-Digital-Wandler vorzugsweise mit einer 12bit Auflösung ausgebildet. Der ADC-Wandler bildet den zeitlichen Verlauf des Analogsignals 10 durch eine Vielzahl von Einzelwerten ab, die durch eine periodische Abtastung des Analogsignals 10 erzeugbar sind.

Zudem umfasst die erfindungsgemäße Sensoreinheit 4 eine Kalibrierungseinheit 7, die dahingehend eingerichtet und/oder ausgebildet ist, dass das erzeugte Digitalsignal 11 durch eine statische Kalibrierung und/oder eine dynamische Kalibrierung veränderbar ist.

Die statische Kalibrierung umfasst das Bestimmen eines statischen Offset-Wertes und/oder eines statischen Gain-Wertes und ermöglicht somit vorteilhaft eine Kompensation von herstellungsbedingten und/oder bauteilbedingten Toleranzen des Sensorsystems 1. Diese Toleranzen werden insbesondere durch die eingesetzten und/oder verbauten Komponenten und/oder Bauteile des Sensorsystems 1 sowie durch Abweichung von einer Referenzpositionierung der Komponenten und/oder Bauteile des Sensorsystems 1 verursacht, die beispielsweise eine nicht ideal mittige Anordnung des Messbands 2 zur Sensoreinheit 4 zur Folge haben.

Die dynamische Kalibrierung umfasst das Bestimmen eines dynamischen Offset-Wertes, der aus einer Messreihe von zuvor bereits erfassten und gespeicherten Einzelwerten des Digitalsignals 11 erzeugt wird.

Schließlich umfasst das dargestellte Sensorsystem 1 noch eine Meldeeinheit 8, die drahtlose Kommunikationsmittel 12 aufweist. Die Meldeeinheit 8 ist dazu eingerichtet, dass in Folge auf die dynamische Kalibrierung, also in Folge auf das Über- oder Unterschreiten eines Schwellenwertes durch den bestimmbaren dynamischen Offset-Wert, ein Wartungssignal erzeugbar ist, das mittels der Kommunikationsmittel 12 an eine zentrale Wartungseinheit übermittelbar ist.

In **Fig. 3** ist oben die Draufsicht auf eine Vorderseite 13 eines aus dem Stand der Technik bekannten Messbands 2 dargestellt, das zwischen dem ersten Elektromagneten 61 und dem zweiten Elektromagneten 62 über die gesamte Quererstreckung im jeweiligen, zwischen den Magneten 61,62 liegenden Bereich temporär magnetisierbar ist. Weiterhin ist die im Messband 2 ausgebildete Positionskodierung 3 dargestellt, die durch eine Vielzahl von beispielsweise rechteckförmigen, im Messband 2 ausgebildeten Aussparungen ausgebildet ist, durch die der quer zur Längsrichtung L ausbildbare magnetische Fluss unterbrechbar ist, weshalb es zum Ausbilden des magnetischen Streufeldes an den Aussparungen kommt.

In der figürlichen Darstellung ist unter dem Messband 2 der zeitliche Verlauf des aus dem Messband 2 erfassbaren Analogsignals 10 dargestellt, der beim Abfahren des Messbands 2 mit einer konstanten Geschwindigkeit von der Sensoreinheit 4 erfassbar ist. Aus dem schematischen Signalverlauf, der an der Y-Achse mit U_{Sense} beschriftet ist, geht hervor, dass das Analogsignal 10 beim Verfahren des Fahrkorbs 101 mit konstanter Geschwindigkeit über die jeweiligen Aussparungen der Positionskodierung 3 einen annähernd sinusförmigen Verlauf aufweist, wobei die Scheitelwerte des Analogsignals 10 genau mittig zu den in Längsrichtung L ausgebildeten Materialaussparungen angeordnet sind.

Wie bereits erläutert, wird das Analogsignal 10 durch die Wandlereinheit 5 in ein Digitalsignal 11 umgewandelt, das sich aus einer Vielzahl von diskreten Einzelwerten zusammensetzt. Die Folge der aus dem Analogsignal 10 erzeugbaren Einzelwerten, die das Digitalsignal 11 ausbilden, ist im darunter angeordneten Diagramm dargestellt, dessen Y-Achse mit Val_{ADC} beschriftet ist.

Der Wert der diskreten Einzelwerte bildet den zeitlichen Signalverlauf des Digitalsignals 11 ab, wobei bereits eine Anpassung des Spannungsbereichs des Analogsignals 10 auf den 12-bit-Bereich des ADC-Wandlers stattgefunden hat.

Der unterste Signalverlauf, dessen Y-Achse mit Val_{ADC_} beschriftet ist, bildet den Signalverlauf des kompensierten Digitalsignals 11 ab, der durch die erfindungsgemäße Kalibrierungseinheit 7 erzeugbar ist. Im dargestellten Ausführungsbeispiel wird das Digitalsignal 11 durch eine statische Kalibrierung so verändert, dass es zu einer Nullpunktverschiebung bezüglich der Y- Achse kommt. Vorteilhaft lässt sich somit eine Asymmetrie in dem zwischen dem ersten Elektromagneten 61 und dem zweiten Elektromagneten 62 erzeugten Magnetfeld korrigieren, weshalb eine verbesserte Signalqualität für das Digitalsignal 11 erzielbar ist.

Die **Fig. 4a** und **4b** zeigen ein Testergebnis der erzielbaren Signalqualität für ein Sensorsystem 1 ohne Kalibrierung (vgl. **Fig. 4a**) und mit Kalibrierung (vgl. **Fig. 4b**). Beim Durchführen des Tests wurde das Messband 2 mit einer Geschwindigkeit von 0.02m/sec verfahren, wobei eine schrittweise Variation in der Relativanordnung zwischen Messband 2 und Sensoreinheit 4 untersucht wurde.

In den tabellarischen Darstellungen ist auf der Y-Achse der Abstand a zwischen der Vorderseite 13 des Messbands 2 und der Sensoreinheit 4 bzw. einem Sensorelement 9 der Sensoreinheit dargestellt (vgl. **Fig. 5**), wobei der Abstand a im Rahmen der Tests in 0,2mm-Schritten von 0 auf 4mm vergrößert wurde.

Auf der X-Achse ist die schrittweise Verschiebung des Messbands 2 aus einer Referenzposition, in der die Mitte des Messbands 2 gegenüberliegend zur Mitte der Sensoreinheit 4 bzw. des Sensorelements 9 angeordnet ist, in eine positive Richtung und eine entgegengesetzte negative Richtung b dargestellt (vgl. **Fig. 5**). Auch hier wurde das Messband 2 jeweils in 0,2mm-Schritten verschoben und zwar ausgehend von der zentrischen Referenzposition auf +/-1,4mm.

Der erzeugbare Messwert, also das Digitalsignal 11 vor der Kompensation oder nach einer Kompensation wurde dann mit einem Referenzsystem verglichen, wobei in Abhängigkeit der Abweichung zwischen dem erzeugbaren Messwert und dem Referenzsystem eine Zuordnung in drei Qualitätsgruppen erfolgt ist.

Die höchste Qualitätsgruppe ist in der tabellarischen Darstellung durch ein "1" mit einer von links nach rechts ansteigenden Schraffierung und einer "1" mit einer von links nach rechts abfallenden Schraffierung gekennzeichnet und besagt, dass der erzeugbare Messwert entweder eine ganz besonders geringe Abweichung (für die ansteigende Schraffierung) oder eine geringe Abweichung (für die abfallende Schraffierung) zum Referenzsystem umfasst und somit vollumfänglich weiterverarbeitbar ist.

Anders ausgedrückt bilden die Werte, die durch eine "1" mit ansteigender Schraffierung gekennzeichnet sind, einen ersten Unterbereich der höchsten Qualitätsgruppe aus, in dem eine besonders geringe Abweichung zum Referenzsystem vorliegt und die Werte, die durch eine "1" mit abfallender Schraffierung gekennzeichnet sind, einen zweiten Unterbereich der höchsten Qualitätsgruppe aus, in dem immer noch eine geringe Abweichung zum Referenzsystem vorliegt.

Eine zweite Qualitätsgruppe ist mit einer "0" gekennzeichnet, wobei diese Werte schon deutlich vom Referenzsystem abweichen, jedoch eingeschränkt weiterverarbeitbar sind.

Eine dritte Qualitätsgruppe ist mit einer "-" gekennzeichnet, wobei diese Werte so stark vom Referenzsystem abweichen, dass eine Weiterverarbeitung der Messwerte und somit eine Positionserfassung im Sensorsystem nicht möglich ist.

Aus der **Fig. 4a** geht dabei hervor, dass sich ein größerer Abstand a bei einer mittigen Anordnung des Messbands 2 zur Sensoreinheit 4 nur geringfügig auf die Signalqualität auswirkt. Allerdings trifft dies nicht zu, falls es zu einer positiven oder negativen Verschiebung des Messbands 2 aus der zentrischen Anordnung entlang der Richtung +/-b kommt. Hier fällt die höchste Qualitätsgruppe mit zunehmender Entfernung aus der idealen Mittelposition stark ab, wobei beispielsweise bei einer Verschiebung von +1,2mm lediglich noch bei einem Abstand a von 1,6mm die höchste Qualitätsgruppe erzielbar ist. Weiterhin wird darauf hingewiesen, dass nahezu nur in der zentrischen Anordnung der Unterbereich der höchsten Qualitätsgruppe, der durch eine "1" mit ansteigender Schraffierung gekennzeichnet ist, erzielbar ist.

Im Vergleich hierzu ist die Signalqualität mit einer hier vorliegenden aktivierten Kalibrierung wesentlich besser, da auch in den Randbereichen die höchste Qualitätsgruppe erzielbar ist. Vorteilhaft lässt sich die mit einer "1" gekennzeichnete höchste Qualitätsgruppe anstatt wie in **Fig. 4a** gezeigt schematisch pyramidenförmig nun bandförmig ausgestalten, wobei auch der durch eine "1" mit ansteigender Schraffierung gekennzeichnete Unterbereich sich deutlich, insbesondere in den Randbereichen, vergrößern lässt. Beispielsweise lässt sich bei einer Verschiebung von +1,2mm noch bis zu einem Abstand a von 3,0mm eine ganz besonders geringe Abweichung innerhalb der höchsten Qualitätsgruppe realisieren (vgl. "1" mit ansteigender Schraffierung), wobei die höchste Qualitätsgruppe auch für Werte bis zu 4,4mm realisierbar ist, was im Vergleich zu der **Fig. 4a** eine Verbesserung darstellt.

Vorteilhaft lässt sich die Aufzugsanlage 100 somit auch im realen Betrieb bei einer verschleiß- oder alterungsbedingten Positionsverschiebung des Messbands 2 aus einer idealen Vertikalposition bzw. einer idealen Relativposition zur Sensoreinheit 4 länger betreiben, da sich die seitliche Verschiebung des Messbands 2 aus der idealen Referenzposition deutlich weniger bzw. deutlich später negativ auf die Ausgangssignalerzeugung auswirkt. Somit können die Betriebszeiten einer Aufzugsanlage 100 erhöht und die Wartungskosten reduziert werden.

Die **Fig. 5** zeigt eine Querschnittansicht des Messbands 2 sowie der Sensoreinheit 4, wobei die Ausrichtung des Abstands a sowie die Ausrichtung der Strecke b des Messbands 2 ausgehend von einer idealen zentrischen Referenzposition dargestellt ist. Bei der zentrischen Referenzposition ist die Mitte des Messbands 2 gegenüberliegende zur Mitte des Sensorelements 9 angeordnet.

### Bezugszeichenliste

- 1: Sensorsystem
- 2: Messband
- 3: Positionskodierung
- 4: Sensoreinheit
- 5: Wandlereinheit
- 6: Magnetfelderzeugungsmittel
- 7: Kalibrierungseinheit
- 8: Ausgabeeinheit
- 9: Sensorelement, Hall-Element
- 10: Analogsignal
- 11: Digitalsignal
- 12: Kommunikationsmittel
- 13: Vorderseite des Messbands
- 21: erster Bereich
- 22: zweiter Bereich

- 61: erster Elektromagnet
- 62: zweiter Elektromagnet

- 100: Aufzugsanlage
- 101: Fahrkorb
- 102: Aufzugschacht
- 103a-c: Etagen

- L: Längsrichtung
- Q: Querrichtung

## Patentansprüche

1. Sensorsystem (1) für die Positionserfassung eines entlang eines Aufzugsschachts (102) verfahrbaren Fahrkorbs (101) einer Aufzugsanlage (100), umfassend ein vertikal des Aufzugsschachts (102) anordenbares, sich in einem montierten Zustand entlang einer Längsrichtung (L) erstreckendes Messband (2) mit einer durch eine Materialveränderung ausgebildeten Positionskodierung (3) und eine am Fahrkorb (101) anordenbare Sensoreinheit (4), die zum eingangsseitigen Erfassen von durch die Positionskodierung (3) beeinflussten oder bewirkten Magnetfeldern, insbesondere eines magnetischen Streufeldes, und zum daraus ausgangsseitig Erzeugen wenigstens eines Analogsignals (10) ausgebildet ist, wobei das Sensorsystem (1) eine Wandlereinheit (5) zum Umwandeln des wenigstens einen Analogsignals (10) in ein Digitalsignal (11) umfasst, **dadurch gekennzeichnet, dass** das Sensorsystem eine Kalibrierungseinheit (7), die zur Veränderung des Digitalsignals (11) mittels einer statischen und/oder dynamischen Kalibrierung ausgebildet ist, umfasst.

2. Sensorsystem nach Anspruch 1,
**dadurch gekennzeichnet, dass** die Kalibrierungseinheit (7) so ausgebildet ist, dass die statische Kalibrierung ein Bestimmen eines statischen Offset-Wertes und/oder eines statischen Gain-Werts zum Kompensieren von fertigungsbedingten Toleranzen des Sensorsystems (1) umfasst.

3. Sensorsystem nach Anspruch 1 oder 2,
**dadurch gekennzeichnet, dass** die Kalibrierungseinheit (7) so ausgebildet ist, dass die dynamische Kalibrierung das Bestimmen eines dynamischen Offset-Werts aus einer zuvor erfassten und gespeicherten Messreihe und/oder Messhistorie vergangener Digitalsignale (11) umfasst.

4. Sensorsystem nach Anspruch 3,
**dadurch gekennzeichnet, dass** die Kalibrierungseinheit (7) so ausgebildet ist, dass die Messreihe 10, bevorzugt 100, weiter bevorzugt 1000 insbesondere zuvor erfasste und gespeicherte Digitalsignale (11) umfasst.

5. Sensorsystem nach Anspruch 3 oder 4,
**dadurch gekennzeichnet, dass** die Kalibrierungseinheit (7) derart ausgebildet ist, dass diese eine dynamische Offset-Korrektur zyklisch in festen oder variablen Zeitintervallen ausführt.

6. Sensorsystem nach einem der Ansprüche 3 bis 5,
**dadurch gekennzeichnet, dass** die Kalibrierungseinheit (7) derart ausgebildet ist, dass die dynamische Offset-Korrektur eine Vertikalposition des Fahrkorbs im Aufzugsschacht (102) beim Bestimmen des dynamischen Offset-Wertes verarbeitet.

7. Sensorsystem nach einem der Ansprüche 3 bis 6,
**dadurch gekennzeichnet, dass** die Kalibrierungseinheit (7) derart ausgebildet ist, dass die dynamische Offset-Korrektur bezüglich der Längsrichtung (L) des Aufzugsschachts (102) bereichsweise berechnet wird, wobei ein erster Bereich (21) in Längsrichtung unmittelbar benachbart zu wenigstens einem zweiten Bereich (22) ausgebildet ist oder wobei ein erster Bereich und ein bezüglich der Längsrichtung unmittelbar benachbarter zweiter Bereich sich abschnittsweise überlagern.

8. Sensorsystem nach Anspruch 7,
**dadurch gekennzeichnet, dass** die Kalibrierungseinheit (7) derart ausgebildet ist, dass der dynamische Offset-Wert für jeden Bereich (21,22) der wenigstens zwei Bereiche durch eine eigenständige gleitende Mittelwertbildung der entsprechenden Digitalsignale (11) bestimmt wird.

9. Sensorsystem nach einem der vorhergehenden Ansprüche,
**dadurch gekennzeichnet, dass** das Sensorsystem (1) eine Ausgabeeinheit (8) umfasst, wobei die Ausgabeeinheit (8) derart ausgebildet ist, dass in Folge auf das Erfassen einer Über- oder Unterschreitung eines vordefinierten Schwellenwertes durch den dynamischen Offset-Wert, ein Wartungssignal, insbesondere zum Beeinflussen eines Wartungsintervalls, erzeugbar ist.

10. Sensorsystem nach einem der vorhergehenden Ansprüche,
**dadurch gekennzeichnet, dass** die Sensoreinheit (4) wenigstens ein Hall-Element (9), bevorzugt eine Mehrzahl an insbesondere in einer Reihe angeordneter Hall-Elemente aufweist.

11. Sensorsystem nach einem der vorhergehenden Ansprüche,
**dadurch gekennzeichnet, dass** das Messband (2) aus einem ferromagnetischen Material, insbesondere Stahl, ausgebildet ist, und dass die Sensoreinheit (4) Magnetfelderzeugungsmittel (6) zum temporären Magnetisieren des Messbands (2) aufweist, insbesondere Permanentmagnetmittel oder Elektromagnetmittel (61,62).

12. Aufzuganlage (100), umfassend einen zwischen wenigstens zwei Etagen (103a-c) in einem Aufzugschacht (102) verfahrbaren Fahrkorb (101) und ein Sensorsystem (1) nach einem der vorhergehenden Ansprüche

13. Kalibrierungsverfahren für ein Sensorsystem (1) für die Positionserfassung eines entlang eines Aufzugsschachts (102) verfahrbaren Fahrkorbs (101) einer Aufzugsanlage (100), wobei das Sensorsystem (1) ein vertikal des Aufzugsschachts (102) anordenbares, sich entlang einer Längsrichtung (L) erstreckendes Messband (2) mit einer durch eine Materialveränderung ausgebildeten Positionskodierung (3) und eine am Fahrkorb (101) anordenbare Sensoreinheit (4) zum Zusammenwirken mit der Positionskodierung (3) aufweist,
umfassend die folgenden Schritte:
- Erfassen von durch die Positionskodierung (3) bewirkten oder beeinflussten Magnetfeldern mittels der Sensoreinheit (4) und Erzeugen wenigstens eines darauf basierenden Analogsignals (10);
**gekennzeichnet durch**
- Umwandlung des wenigstens einen Analogsignals (10) in ein Digitalsignal (11) mittels einer Wandlereinheit (5);
- Durchführung einer statischen und/oder dynamischen Kalibrierung mittels einer vorgesehenen Kalibrierungseinheit (7) der Sensoreinheit (4).

## Claims

1. A sensor system (1) for recording the position of an elevator car (101) of an elevator installation (100) displaceable along an elevator shaft (102), the sensor system (1) comprising a tape measure (2) which is disposable vertically to the elevator car (102), extends along a length (L) in the assembled state and has a position coding (3) formed by a material change and a sensor unit (4) which is disposable on the elevator car (101) and is configured for registering magnetic fields, in particular a stray magnetic field, on the inlet side which are caused or influenced by the position coding (3) and for generating at least one analog signal therefrom on the outlet side, the sensor system (1) comprising a conversion unit (5) for converting the at least one analog signal (10) into a digital signal (11), **characterized in that** the sensor system comprises a calibration unit (7) which is configured for changing the digital signal (11) by means of a static and/or dynamic calibration.

2. The sensor system according to claim 1,
**characterized in that** the calibration unit (7) is configured such that the static calibration includes determining a static offset value and/or a static gain value for compensating tolerances of the sensor system (1) caused by production.

3. The sensor system according to claim 1 or 2,
**characterized in that** the calibration unit (7) is configured such that the dynamic calibration includes determining a dynamic offset value from a previously recorded and stored measurement series and/or measurement history of past digital signals (11).

4. The sensor system according to claim 3,
**characterized in that** the calibration unit (7) is configured such that the measurement series comprises 10, preferably 100, further preferably 1000, in particular previously recorded and stored digital signals (11).

5. The sensor system according to claim 3 or 4,
**characterized in that** the calibration unit (7) is configured in such a manner that it cyclically executes a dynamic offset correction in set or variable time intervals.

6. The sensor system according to any one of the claims 3 to 5, **characterized in that** the calibration unit (7) is configured in such a manner that the dynamic offset correction processes a vertical position of the elevator car in the elevator shaft (102) when determining the dynamic offset value.

7. The sensor system according to any one of the claims 3 to 6, **characterized in that** the calibration unit (7) is configured in such a manner that the dynamic offset correction is computed area by area regarding the length (L) of the elevator shaft (102), a first area (21) along the length being formed directly adjacent to at least one second area (22) or a first area and a second area directly adjacent with respect to length overlapping in areas.

8. The sensor system according to claim 7,
**characterized in that** the calibration unit (7) is configured in such a manner that the dynamic offset value is determined for each area (21, 22) of the at least two areas via an independent sliding averaging of the corresponding digital signals (11).

9. The sensor system according to any one of the preceding claims, **characterized in that** the sensor system (1) comprises an output unit (8), the output unit (8) being configured in such a manner that a maintenance signal, in particular for influencing a maintenance interval, is generable via the dynamic offset value as a result of recording when a predefined threshold value has been exceeded or fallen below.

10. The sensor system according to any one of the preceding claims, **characterized in that** the sensor unit (4) has at least one Hall effect element (9), preferably a plurality of Hall effect elements in particular disposed in a row.

11. The sensor system according to any one of the preceding claims, **characterized in that** the tape measure (2) is made of a ferromagnetic material, in particular steel, and **in that** the sensor unit (4) has magnetic-field generation means (6) for temporarily magnetizing the tape measure (2), in particular permanent magnet means or electromagnet means (61, 62).

12. An elevator installation (100) comprising an elevator car (101) displaceable between at least two floors (103a-c) in an elevator shaft (102) and a sensor system (1) according to any one of the preceding claims.

13. A calibration method for a sensor system (1) for recording the position of an elevator car (101) of an elevator installation (100) displaceable along an elevator shaft (102), the sensor system (1) having a tape measure (2), which is disposable vertically to the elevator shaft (102), extends along a length (L) and has a position coding (3) formed by a material change, and a sensor unit (4) which is disposable on the elevator car (101) and serves to interact with the position coding (3),
the calibration method comprising the following steps:
- recording magnetic fields, which are caused or influenced by the position coding (3), by means of the sensor unit (4) and generating at least one analog signal (10) based thereon. **characterized by**
- converting the at least one analog signal (10) into one digital signal (11) by means of a conversion unit (5).
- executing a static and/or dynamic calibration by means of a provided calibration unit (7) of the sensor unit (4).

## Revendications

1. Système de capteur (1) pour enregistrer la position d'une cabine d'ascenseur (101) d'une installation d'ascenseur (100) déplaçable le long d'une cage d'ascenseur (102), le système de capteur (1) comprenant une bande de mesure (2) qui peut être disposée verticalement à la cabine d'ascenseur (102), s'étend sur une longueur (L) à l'état assemblé et a un codage de position (3) formé par un changement de matériau et une unité de capteur (4) qui peut être disposée sur la cabine d'ascenseur (101) et est configurée pour enregistrer les champs magnétiques, en particulier un champ magnétique parasite, du côté de l'entrée qui sont provoqués ou influencés par le codage de position (3) et pour générer au moins un signal analogique à partir de celui-ci du côté de la sortie, le système de capteur (1) comprenant une unité de conversion (5) pour convertir le au moins un signal analogique (10) en un signal numérique (11), **caractérisé en ce que** le système de capteur comprend une unité d'étalonnage (7) qui est configurée pour changer le signal numérique (11) au moyen d'un étalonnage statique et/ou dynamique.

2. Système de capteur selon la revendication 1,
**caractérisé en ce que** l'unité d'étalonnage (7) est configurée de telle sorte que l'étalonnage statique inclut la détermination d'une valeur d'offset statique et/ou d'une valeur de gain statique pour compenser des tolérances du système de capteur (1) causées par la production.

3. Système de capteur selon la revendication 1 ou la revendication 2, **caractérisé en ce que** l'unité d'étalonnage (7) est configurée de telle sorte que l'étalonnage dynamique inclut la détermination d'une valeur d'offset dynamique à partir d'une série de mesures précédemment enregistré et stocké et/ou d'un historique de mesures de signaux numériques (11) antérieurs précédemment enregistrés et stockés.

4. Système de capteur selon la revendication 3,
**caractérisé en ce que** l'unité d'étalonnage (7) est configurée de manière à ce que la série de mesures comprenne 10, de préférence 100, de préférence encore 1000, en particulier des signaux numériques (11) précédemment enregistrés et stockés.

5. Système de capteur selon la revendication 3 ou la revendication 4, **caractérisé en ce que** l'unité d'étalonnage (7) est configurée de telle manière qu'elle exécute cycliquement une correction d'offset dynamique dans des intervalles de temps fixes ou variables.

6. Système de capteur selon l'une quelconque des revendications 3 à 5,
**caractérisé en ce que** l'unité d'étalonnage (7) est configurée de manière à ce que la correction d'offset dynamique traite une position verticale de la cabine d'ascenseur dans la cage d'ascenseur (102) lors de la détermination de la valeur d'offset dynamique.

7. Système de capteur selon l'une quelconque des revendications 3 à 6,
**caractérisé en ce que** l'unité d'étalonnage (7) est configurée de manière à ce que la correction d'offset dynamique est calculée partie par partie en ce qui concerne la longueur (L) de la cage d'ascenseur (102), une première partie (21) sur la longueur étant formée directement adjacente à au moins une deuxième partie (22) ou une première partie et une deuxième partie directement adjacentes en ce qui concerne la longueur se chevauchant dans les parties.

8. Système de capteur selon la revendication 7,
**caractérisé en ce que** l'unité d'étalonnage (7) est configurée de manière à ce que la valeur d'offset dynamique est déterminée pour chaque partie (21, 22) des au moins deux parties par une moyenne glissante indépendante des signaux numériques (11) correspondants.

9. Système de capteur selon l'une quelconque des revendications précédentes,
**caractérisé en ce que** le système de capteur (1) comprend une unité de sortie (8), l'unité de sortie (8) étant configurée de manière à ce qu'un signal de maintenance, en particulier pour influencer un intervalle de maintenance, peut être généré par la valeur d'offset dynamique à la suite de l'enregistrement du dépassement ou de la chute d'une valeur seuil prédéfinie.

10. Système de capteur selon l'une quelconque des revendications précédentes,
**caractérisé en ce que** l'unité de capteur (4) a au moins un élément à effet Hall (9), de préférence une pluralité d'éléments à effet Hall, notamment disposés en ligne.

11. Système de capteur selon l'une quelconque des revendications précédentes,
**caractérisé en ce que** la bande de mesure (2) est faite d'un matériau ferromagnétique, en particulier d'acier, et **en ce que** l'unité de capteur (4) a des moyens (6) de génération de champ magnétique pour magnétiser temporairement la bande de mesure (2), en particulier des moyens à aimant permanent ou des moyens à électro-aimant (61, 62).

12. Installation d'ascenseur (100) comprenant une cabine d'ascenseur (101) déplaçable entre au moins deux étages (103a-c) dans une cage d'ascenseur (102) et un système de capteur (1) selon l'une quelconque des revendications précédentes.

13. Procédé d'étalonnage pour un système de capteur (1) pour enregistrer la position d'une cabine d'ascenseur (101) d'une installation d'ascenseur (100) déplaçable le long d'une cage d'ascenseur (102), le système de capteur (1) ayant une bande de mesure (2) qui peut être disposée verticalement sur la cage d'ascenseur (102), s'étend sur une longueur (L) et a un codage de position (3) formé par un changement de matériau et une unité de capteur (4) qui peut être disposée sur la cabine d'ascenseur (101) et sert à interagir avec le codage de position (3),
la méthode d'étalonnage comprenant les étapes suivantes :
- enregistrer les champs magnétiques provoqués ou influencés par le codage de position (3) au moyen de l'unité de capteur (4) et générer au moins un signal analogique (10) sur la base de ces champs.
**caractérisé par**
- convertir le au moins un signal analogique (10) en un signal numérique (11) au moyen d'une unité de conversion (5).
- exécuter un étalonnage statique et/ou dynamique au moyen d'une unité d'étalonnage (7) de l'unité de capteur (4).
